# DEMANDE DE BREVET EUROPEEN

(11) **EP 2 767 752 A1**
(43) Date de publication de la demande: **20.08.2014**
(21) Numéro de dépôt: 14155034.3
(22) Date de dépôt: 13.02.2014
(51) Int. Cl.: F21S 8/10, F21V 5/04, F21W 101/10

(54) **Dispositif d'éclairage et/ou de signalisation à lentille torique**

(30) Priorité: 13.02.2013 FR 1351204
(71) Demandeur: VALEO VISION, 93012 Bobigny Cedex (FR)
(72) Inventeur: Mornet, Eric, 94130 Nogent sur Marne (FR)

(57) **Abrégé**

L'invention concerne un dispositif d'éclairage et/ou de signalisation (1), comprenant au moins deux couples (4, 5) chacun formé par une source lumineuse (2) génératrice de rayons lumineux (7) associée à un dispositif optique primaire (3) traversé par les rayons lumineux (7), un premier couple (4) étant agencé pour générer un premier faisceau de rayons lumineux (9), sensiblement parallèles en projection orthogonale au moins sur un premier plan, à partir des rayons lumineux (7) émis par la source lumineuse (2) du premier couple (4), alors qu'un deuxième couple (5) est agencé pour générer un deuxième faisceau de rayons lumineux (10), sensiblement parallèles en projection orthogonale au moins sur ledit premier plan, à partir des rayons lumineux émis par la source lumineuse (2) du deuxième couple (5), ledit dispositif d'éclairage et/ou de signalisation (1) comprenant un dispositif optique secondaire (14) traversé par les faisceaux de rayons lumineux (9, 10), caractérisé en ce que le dispositif optique secondaire (14) prend la forme d'une lentille torique (15).

Application aux véhicules automobiles.

## Description

Le secteur technique de la présente invention est celui des dispositifs ou moyens d'éclairage et/ou de signalisation pour véhicule automobile.

Il existe un besoin, dans le domaine de l'automobile, de pouvoir illuminer la route empruntée par un véhicule en un mode « éclairage adaptatif », à savoir générer dans un faisceau lumineux une ou plusieurs plages sombres correspondant aux endroits où sont présents des véhicules venant en sens inverse ou des véhicules roulant devant le véhicule équipé de cette fonction d'éclairage partiel. Une telle fonction permet d'éviter l'éblouissement des autres conducteurs, tout en éclairant la route dans sa plus grande surface. Une telle fonction est appelée ADB (Adaptive Driving Beam en anglais).

Il est également connu du document FR2920517A1 de réaliser un module de projection d'un phare de véhicule comprenant une pluralité de sources lumineuses, un dispositif optique primaire et un dispositif optique secondaire réalisé sous la forme d'une lentille complexe qui comprend plusieurs segments de lentille. Ces segments de lentille sont issus d'une lentille sphérique, dite imageante, et celle-ci n'est pas adaptée pour mettre en oeuvre la fonction ADB présentée ci-dessus, en raison du fait qu'elle crée des aberrations optiques lorsque le faisceau à projeter s'éloigne de l'axe focal du module de projection. Par ailleurs, le module de projection divulgué dans ce document additionne plusieurs faisceaux primaires réalisant chacun le même faisceau unitaire et rien n'est prévu pour adapter l'éclairement dans le faisceau unitaire. On comprend donc que, dans son ensemble, ce module de projection selon l'art antérieur n'est pas configuré pour remplir la fonction ADB.

Il existe ainsi un besoin pour réaliser un faisceau lumineux comprenant au moins deux bandes lumineuses de forme sensiblement rectangulaire, projetées sur la route empruntée par le véhicule au moyen d'une lentille torique, c'est-à-dire une lentille dite « ligne infinie ».

L'invention a donc pour objet un dispositif d'éclairage et/ou de signalisation, comprenant au moins deux couples chacun formé par une source lumineuse génératrice de rayons lumineux associée à un dispositif optique primaire traversé par les rayons lumineux, un première couple étant agencé pour générer un premier faisceau de rayons lumineux, sensiblement parallèles en projection orthogonale au moins sur un premier plan, à partir des rayons lumineux émis par la source lumineuse du premier couple, alors qu'un deuxième couple est agencé pour générer un deuxième faisceau de rayons lumineux, sensiblement parallèles en projection orthogonale au moins sur ledit premier plan, à partir des rayons lumineux émis par la source lumineuse du deuxième couple, ledit dispositif d'éclairage et/ou de signalisation comprenant un dispositif optique secondaire traversé au moins par le premier et le deuxième faisceaux de rayons lumineux caractérisé en ce que le dispositif optique secondaire prend la forme d'une lentille torique.

Cette lentille torique, avantageusement monobloc, remplit ainsi sa fonction de projection à l'égard de la pluralité de couples générateurs de faisceaux de rayons lumineux. Le fait d'utiliser une lentille torique permet également de proposer des styles novateurs, par rapport aux modules optiques de l'art antérieur.

Une source lumineuse est dite ponctuelle dès lors que sa surface génératrice de rayons lumineux est inférieure à 6 mm², préférentiellement inférieure à 2 mm².

La ou les sources lumineuses sont génératrices de rayons lumineux multidirectionnels, plus généralement selon une répartition lambertienne sans limitation.

Le ou les dispositifs optiques primaires transforment les rayons lumineux de la source ponctuelle en un faisceau de rayons qui sont parallèles, ou sensiblement parallèles, en projection orthogonale au moins sur un premier plan. A cet égard, le dispositif optique primaire est déviant.

On entend par sensiblement parallèle des rayons s'étendant selon un angle de ± 10° par rapport à un axe moyen des rayons lumineux, préférentiellement ± 5°.

Selon une variante de réalisation, la configuration du dispositif optique primaire est telle que les rayons sont parallèles ou sensiblement parallèles entre eux en projection orthogonale sur deux plans orthogonaux. Les rayons lumineux du faisceau sont alors globalement parallèles ou sensiblement parallèles. De préférence, le premier plan est horizontal et le second plan est alors vertical.

Selon une variante avantageuse, le dispositif optique primaire est configuré de sorte que dans le faisceau de rayons lumineux issu dudit dispositif optique primaire d'au moins un des couples, avantageusement de tous les couples, les rayons sont parallèles ou sensiblement parallèles en projection sur un premier plan, préférentiellement horizontal, et convergents en projection sur un second plan orthogonal au premier plan, second plan qui est préférentiellement vertical. L'angle de convergence maximal des rayons par rapport au premier plan est de 30°, borne incluse.

Cela permet d'augmenter la concentration de rayons proche d'une ligne focale de la lentille torique, et donc d'augmenter la luminosité de la répartition une fois projetée par la lentille torique dans des angles proche de l'axe horizontal du véhicule.

Selon l'invention, le dispositif optique primaire est un collimateur, par exemple un élément transparent comprenant au moins une face d'entrée avantageusement courbe dans au moins une direction, notamment sphérique, une face de sortie et une paroi périphérique reliant la face d'entrée et la face de sortie, la paroi périphérique étant agencée pour renvoyer les rayons lumineux en provenance de la face d'entrée vers la face de sortie.

Le premier faisceau de rayons lumineux et le deuxième faisceau de rayons lumineux générés respectivement par le premier couple et le deuxième couple, forment respectivement une première bande lumineuse et une deuxième bande lumineuse.

Le premier faisceau de rayons lumineux et le deuxième faisceau de rayons lumineux sont des faisceaux dits « primaires », en ce sens qu'ils n'ont pas encore été mis en forme. Ceux-ci sont notamment circulaires. La première bande lumineuse et la deuxième bande lumineuse peuvent également être qualifiées de premier faisceau secondaire et deuxième faisceau secondaire, en ce sens qu'ils présentent une forme imposée mais que ceux-ci n'ont pas encore traversés le dispositif optique secondaire.

Après avoir traversé le dispositif optique secondaire, au moins un premier faisceau secondaire et un deuxième faisceau secondaire forme le faisceau global projeté sur la route.

Au moins l'une des bandes lumineuses est définie par une première coupe rectiligne verticale et par une deuxième coupe rectiligne horizontale, la deuxième coupe étant en intersection avec la première coupe.

La lentille est considérée comme torique dès lors qu'elle s'étend le long d'une ligne perpendiculaire à la première coupe de la bande lumineuse. En position finale du dispositif d'éclairage et/ou de signalisation selon l'invention, une telle longueur s'étend verticalement, ou sensiblement verticalement, de manière à former une bande lumineuse verticale.

Par lentille torique, on comprend que les rayons lumineux parallèles provenant de l'infini et parallèles au plan médian de la lentille se focaliseront après passage dans la lentille en une ligne située dans le plan médian de la lentille. Si les rayons provenant de l'infini sont légèrement inclinés par rapport au plan médian de la lentille, la ligne de focalisation sera légèrement décalée par rapport au plan focal. Cette lentille a l'avantage de limiter les aberrations lorsque l'on s'éloigne de l'axe optique.

Les coupes de la lentille torique par les plans perpendiculaires à la courbe des seconds foyers correspondent à une coupe axiale d'une même lentille point - infini.

Avantageusement, la courbe des seconds foyers est un arc de cercle.

Selon un cas particulier de réalisation, la courbe des seconds foyers est une droite. Dans ce cas, la lentille sera dite cylindrique.

Dans une telle situation, la ligne le long de laquelle s'étend la lentille est rectiligne. Cette lentille est ainsi cylindrique, autrement dit tubulaire.

Alternativement, la ligne est une courbe, c'est-à-dire un arc de cercle, notamment de rayon constant.

Selon une autre caractéristique de l'invention, le dispositif optique secondaire, c'est-à-dire la lentille torique, comprend une paroi d'entrée des faisceaux de rayons lumineux de section convexe et une paroi de sortie de la bande lumineuse de section concave, vu de la ou les sources lumineuses.

Selon encore une caractéristique de l'invention, le dispositif optique primaire d'au moins un couple, et avantageusement de tous les couples, comprend une cavité dans laquelle se loge la source lumineuse. Une telle solution permet d'augmenter la quantité de flux lumineux collectée.

Selon une variante de réalisation, la source lumineuse d'au moins un couple, et avantageusement de tous les couples, est au moins une diode électroluminescente (DEL).

Selon une variante de réalisation, le dispositif optique primaire d'au moins un couple, et avantageusement de tous les couples, est un élément transparent, par exemple fabriqué à partir d'un matériau comme le verre, le polyméthacrylate de méthyle ou un polycarbonate transparent.

Selon un cas particulier de réalisation d'un dispositif optique primaire transparent, celui-ci est au moins délimité par une face d'entrée des rayons lumineux composée d'au moins une surface sphérique, notamment de deux surfaces sphériques, ou généralement sphériques, dont les rayons de courbure sont opposés, et par une face plate, ou sensiblement plate, de sortie du faisceau lumineux.

Alternativement, la face de sortie peut être délimitée par une paroi périphérique parabolique. Une telle disposition permet de paralléliser les rayons lumineux en provenance de la source lumineuse ponctuelle en vue de former le faisceau de rayon lumineux concerné.

Selon une variante d'agencement, l'ensemble des dispositifs optiques primaires est situé dans un même plan vertical.

Selon une autre variante d'agencement, les dispositifs optiques primaires sont disposés sur au moins deux niveaux. Cela présente l'avantage de rendre plus compact en largeur le dispositif d'éclairage et/ou de signalisation tout en augmentant le nombre de faisceau projeté par une même lentille et en écartant les sources lumineuses les unes des autres. Ceci présente un intérêt notamment quand les sources lumineuses sont des LED, en limitant les contraintes thermiques et/ou en augmentant la taille des collimateurs.

De manière avantageuse, le dispositif d'éclairage et/ou de signalisation selon l'invention comprend au moins un dispositif correcteur d'au moins un faisceau de rayons lumineux issu d'un couple, et avantageusement de tous les faisceaux de rayons lumineux, interposés entre l'un des dispositifs optiques primaires, avantageusement de tous les dispositifs optiques primaires, et le dispositif optique secondaire. Un tel dispositif correcteur réalise une occultation d'un ou des bords du faisceau de rayons lumineux, de manière à former une bande lumineuse à bord franc.

Selon un exemple de réalisation, le dispositif correcteur est au moins une plieuse dont un bord est horizontal, avantageusement réfléchissante, configurée pour couper un bord supérieur ou inférieur d'au moins l'un des faisceaux de rayons lumineux sensiblement parallèles, et avantageusement de tous les faisceaux de rayons lumineux. Cela permet de générer un faisceau avec une coupure dont le maximum d'intensité est proche de la ligne de coupure entre la zone sombre et la zone éclairée.

Si l'on donne à la plieuse une forme adaptée et que l'on réfléchit vers le haut la lumière émise par les couples source lumineuse - dispositif optique primaire, le système est apte à réaliser une fonction de type croisement, adaptable aux conditions de roulage. Cela permet de générer un faisceau de croisement s'adaptant aux conditions de roulage (vitesse, pluie, éclairage extérieur, etc...). Il s'agira dans ce cas d'augmenter l'éclairement de certaines zones soit au devant du véhicule (vitesse élevées) soit sur les cotés du véhicule (vitesses faibles).

De manière complémentaire ou alternative à l'exemple de réalisation ci-dessus, le dispositif correcteur comprend un cache muni d'une fente agencée pour couper au moins un bord d'au moins l'un des faisceaux de rayons lumineux parallèles, et avantageusement de tous les faisceaux de rayons lumineux. La gestion intelligente de l'éclairage indépendant de chacune des sources lumineuses permet de créer la fonction ADB.

Selon une variante de réalisation, des couples sont placés au dessus et en dessous du dispositif correcteur, notamment de la plieuse, de sorte à pouvoir réaliser avec un même dispositif d'éclairage selon l'invention les fonctions croisement et route adaptatif.

L'invention couvre également un système d'éclairage comprenant un dispositif d'éclairage et/ou de signalisation selon l'une quelconque des caractéristiques présentées ci-dessus et un dispositif de commande des sources lumineuses apte à contrôler indépendamment l'allumage et/ou l'extinction de la source lumineuse du premier couple par rapport à la source lumineuse du deuxième couple.

L'invention vise enfin un projecteur pour véhicule automobile comprenant un dispositif d'éclairage et/ou de signalisation conforme à l'une quelconque des caractéristiques exposées ci-dessus, ou comprenant un système d'éclairage tel qu'évoqué au paragraphe qui précède.

Un tout premier avantage selon l'invention réside dans la possibilité de générer un faisceau lumineux adaptatif exempt d'aberrations optiques.

Un autre avantage réside dans la possibilité d'augmenter la concentration de lumière proche de l'axe horizontal, ce qui améliore significativement le confort de conduite du véhicule automobile de nuit.

D'autres caractéristiques, détails et avantages de l'invention ressortiront plus clairement à la lecture de la description donnée ci-après à titre indicatif en relation avec les dessins annexés dans lesquels :
- la figure 1 est une représentation schématique du dispositif d'éclairage et/ou de signalisation selon l'invention, vu du dessus,
- la figure 2 est une vue d'une projection du faisceau résultant généré par le dispositif d'éclairage et/ou de signalisation sur un écran plan et verticale situé face au dispositif,
- la figure 3 est une représentation schématique d'une variante de réalisation du dispositif d'éclairage et/ou de signalisation selon l'invention, vu du dessus,
- la figure 4 est une vue d'une projection du faisceau résultant généré par le dispositif d'éclairage et/ou de signalisation de la figure 3 sur un écran plan et verticale situé face au dispositif,
- la figure 5 est une vue en perspective d'une lentille torique courbe incorporée dans un dispositif d'éclairage et/ou de signalisation selon l'invention,
- la figure 6 est une vue en coupe de cette lentille torique courbe,
- la figure 7 est une vue en perspective d'une variante de réalisation du dispositif optique primaire utilisé dans un dispositif d'éclairage et/ou de signalisation selon l'invention,
- la figure 8 est une vue en demi-coupe de la variante du dispositif optique primaire de la figure 7.

Il faut noter que les figures exposent l'invention de manière détaillée pour mettre en oeuvre l'invention, lesdites figures pouvant bien entendu servir à mieux définir l'invention le cas échéant.

La figure 1 illustre un dispositif d'éclairage et/ou de signalisation 1 qui comprend une pluralité de sources lumineuses 2 et une pluralité de dispositifs optiques primaires 3. La combinaison d'une source lumineuse 2 avec un dispositif optique primaire 3 attenant forme un couple. Selon l'invention, le dispositif d'éclairage et/ou de signalisation 1 comprend au moins deux couples ainsi formés. A titre d'exemple, la figure 1 montre trois couples ci-après appelés premier couple 4, deuxième couple 5 et troisième couple 6.

La source lumineuse 2 participant aux couples est une source de lumière ponctuelle, c'est-à-dire qui rayonne en plusieurs directions à partir d'un point ou d'une surface réduite. A titre d'exemple, une telle source lumineuse peut être une diode électroluminescente, une lampe à incandescence ou une lampe à décharge. Les sources lumineuses 2 sont donc génératrices de rayons lumineux 7 à partir desquels un faisceau lumineux résultant 8 est projeté sur la route empruntée par le véhicule automobile équipé d'un tel dispositif d'éclairage et/ou de signalisation 1.

Le dispositif optique primaire 3 de chaque couple est traversé par les rayons lumineux 7 émis par la source lumineuse associée. Ce dispositif optique primaire 3 est considéré comme associé à la source lumineuse dès qu'il est immédiatement adjacent, ou attenant, à la source lumineuse 2. Selon un exemple de réalisation, le dispositif optique primaire 3 est solidaire de la source lumineuse 2 concernée, notamment par l'intermédiaire d'un support intermédiaire. De manière avantageuse, le dispositif optique primaire 3 comprend une cavité dans laquelle s'étend la source lumineuse 2.

Un tel dispositif optique primaire 3 agit comme un guide de lumière. De manière générale, le dispositif optique primaire 3 transforme les rayons lumineux multidirectionnels provenant de la source lumineuse ponctuelle 2 en un faisceau comportant des rayons lumineux sensiblement parallèles en projection orthogonale au moins sur un premier plan en sortie du dispositif optique primaire 3. On considère ici que les rayons sont parallèles tant que le faisceau présente un angle d'ouverture moyen limité à 10°, cette ouverture étant délimitée par les rayons bordant le faisceau lumineux, ici illustrés par les références 12 et 13.

La structure d'une variante de réalisation de ce dispositif optique primaire 3 sera abordée en détails à la description des figures 7 et 8, mais on retiendra que ce dispositif optique primaire génère un faisceau de rayons lumineux parallèles en projection orthogonale au moins sur un premier plan. Une fois projeté sur la route, ce faisceau de rayons lumineux prend une forme notamment rectangulaire, sa longueur s'étendant selon un axe vertical alors que sa largeur s'étend selon un axe horizontal.

Le premier couple 4 est générateur d'un premier faisceau de rayons lumineux 9, le deuxième couple 5 crée un deuxième faisceau de rayons lumineux 10 et le troisième couple 6 génère un troisième faisceau de rayons lumineux 11. Selon l'invention, au moins deux de ces faisceaux de rayons lumineux, et avantageusement tous les faisceaux de rayons lumineux générés par les couples, atteignent puis traversent un dispositif optique secondaire 14. Celui-ci est qualifié de secondaire, en ce sens qu'il est parcouru par les rayons lumineux générés par les sources lumineuses après que ceux-ci aient traversés le ou les dispositifs optiques primaires. Ce dispositif optique secondaire participe à la formation du faisceau lumineux résultant 8 et prend la forme d'une lentille torique 15. A l'inverse d'une lentille imageante où les rayons lumineux parallèles se focalisent en un unique point après avoir traversé la lentille, une telle lentille torique 15 focalise des rayons parallèles sur une ligne située sur une surface focale verticale de la lentille torique.

Une telle ligne est symbolisée par la référence 16 sur la figure 1. Selon un exemple de réalisation non représenté, une telle ligne peut être rectiligne. Dans ce cas, la lentille torique 15 forme une lentille cylindrique, qui s'étend le long de cette ligne rectiligne. La ligne référencée 16 est une ligne de construction qui permet, par translation d'une section de lentille imageante, de réaliser la lentille torique selon l'invention.

Sur la figure 1, la ligne 16 est une courbe, notamment de rayon constant d'une extrémité à l'autre de la lentille.

On notera que, dans l'un ou l'autre des deux cas évoqués ci-dessus, la lentille torique 15 se caractérise par une section, selon une coupe perpendiculaire à la ligne, identique en tous points de la ligne 16. De manière avantageuse, le dispositif d'éclairage et/ou de signalisation 1 comprend une unique lentille torique 15 associé à une pluralité de couples 4 à 6. Une telle lentille torique est avantageusement monobloc.

Des détails de cette lentille torique 15 seront abordés lors de la description en référence aux figures 5 et 6.

Selon une variante de réalisation, le dispositif d'éclairage et/ou de signalisation 1 peut comprendre un dispositif correcteur 17 d'au moins un faisceau de rayons lumineux. Un tel dispositif correcteur ajuste au moins un bord du faisceau de rayons lumineux, en formant une coupure franche, de manière à délimiter la bande lumineuse. De manière avantageuse, le dispositif correcteur 17 peut également agir sur chacun des bords délimitant une bande lumineuse, ainsi que sur chacune des bandes lumineuses 9 à 11. Le dispositif d'éclairage et/ou de signalisation 1 peut comprendre un unique dispositif correcteur 17 pour plusieurs couples 4 à 6.

Le dispositif correcteur 17 est installé dans le dispositif d'éclairage et/ou de signalisation 1 entre le ou les couples 4 à 6 et le dispositif optique secondaire 14, et plus particulièrement entre le dispositif optique primaire 3 de chaque couple et le dispositif optique secondaire 14.

Selon un exemple de réalisation, le dispositif correcteur 17 prend la forme d'un cache 18 muni d'une fente 19, notamment d'une unique fente, à travers laquelle une ou plusieurs bandes lumineuses 9 à 11 passent. Ce cache est par exemple une plaque plate qui s'étend dans un plan vertical. La fente 19 ajuste au moins un bord des bandes lumineuses 9 à 11 en masquant les rayons lumineux de bord 12 et 13 et en autorisant le passage des rayons situées dans une portion centrale de la bande lumineuse. On considère ainsi que la fente 19 participe à la formation d'un premier faisceau 20 et/ou d'un deuxième faisceau 21 et/ou d'un troisième faisceau 22, tous ces faisceaux étant en forme de bande globalement rectangulaire après passage dans le cache.

On notera que la fente 19 peut être agencée vis-à-vis des bandes lumineuses 9 à 11, de manière à délimiter seulement un bord, seulement deux bords, seulement trois bords et les quatre bords délimitant le ou les faisceaux 20 à 22.

La figure 2 illustre la projection du faisceau résultant 8 sur un écran vertical installé à au moins vingt mètres en regard du dispositif optique secondaire 14. Le premier faisceau 20 se projette sous la forme d'une première bande 23 qui comporte un premier secteur 24 juste au-dessus et proche de l'horizon 25 présentant une concentration lumineuse plus importante que la partie supérieure de la première bande 23. Cette concentration de lumière plus importante est réalisée, par exemple, par la forme générale du faisceau émis par la source lumineuse lorsque c'est une LED dite lambertienne associé au dispositif optique primaire, ainsi que d'une plieuse permettant de replier le faisceau lumineux et générer une forte concentration de lumière proche de la zone de transition sombre éclairée. Le deuxième faisceau 21 se projette sous la forme d'une deuxième bande 26 comporte un deuxième secteur 27 au-dessus et proche de l'horizon 25 présentant une concentration lumineuse plus importante que la partie supérieure de la deuxième bande 26. Le troisième faisceau 22 se projette sous la forme d'une troisième bande 28 qui comporte un troisième secteur 29 au-dessus et proche de l'horizon 25 présentant une concentration lumineuse plus importante que la partie supérieure de la troisième bande 28.

Le pilotage électrique des sources lumineuses, notamment opérée au moyen d'un dispositif de commande non représenté, permet ainsi d'éteindre l'une des première, deuxième ou troisième bandes, tout allumant l'une et/ou les autres bandes. C'est ainsi que la fonction ADB peut être mise en oeuvre.

On notera que la variante décrite en référence aux figures 1 et 2 est adaptée à la formation d'un faisceau résultant 8 de type route, notamment adaptatif.

La figure 3 illustre une variante de réalisation du dispositif d'éclairage et/ou de signalisation 1. Celle-ci est conforme au mode de réalisation décrit en référence à la figure 1 à l'exception des points suivants, et on se reportera à la description de cette figure pour connaître la structure des éléments identiques.

Le dispositif d'éclairage et/ou de signalisation 1 assure ici la formation d'un faisceau résultant 8 de type croisement, autrement appelé code.

Les bandes lumineuses 9 à 11 sont générées par les couples 4 à 6 et elles sont adaptées, autrement dit corrigées, par un dispositif correcteur 17. Selon cet exemple de réalisation, celui-ci prend la forme d'une plieuse réfléchissante 30. Celle-ci est configurée pour couper un bord supérieur d'au moins l'une des bandes lumineuses 9 à 11, et avantageusement de toutes les bandes lumineuses, de manière à former un faisceau résultant 8 de type code, c'est-à-dire à coupure selon une direction proche de l'axe horizontal.

La plieuse réfléchissante 30 détermine ainsi la coupure de ce faisceau au moyen d'une tranche de coupure 31, qui peut être rectiligne ou présenter une forme complexe. C'est le cas de la plieuse réfléchissante 30 représentée sur cette figure 3, car celle-ci comporte des arêtes 32 et 33 agencées pour former une coupure du faisceau avec une inclinaison angulaire, par exemple de 15°. Ceci permet de former une bande au dessus de l'axe horizontal et à droite d'un axe vertical médian, ce dernier axe étant référencé 34 sur la figure 4. Selon un exemple de réalisation, une telle plieuse réfléchissante 30 est formée par une plaque dont au moins une surface est agencée pour renvoyer les rayons lumineux en direction de la lentille torique 15. Cette plaque est alors installée dans le dispositif d'éclairage et/ou de signalisation de manière à s'inscrire dans un plan horizontal.

On notera que le dispositif de correction 17 peut avantageusement être formé par une combinaison du cache 18 illustré à la figure 1 avec la plieuse réfléchissante 30 précédemment décrite, ce qui permet de former un faisceau lumineux résultant 8 de type code ou de type route, où les bandes lumineuses présentent des bords francs. Une telle structure est particulièrement avantageuse pour un faisceau globale de type route (High beam en anglais), notamment adaptatif.

La figure 4 illustre la projection du faisceau lumineux résultant 8 sur un écran vertical installé en regard du dispositif d'éclairage et/ou de signalisation 1 décrit en référence à la figure 3. Le faisceau lumineux résultant 8 est un faisceau de type code, formé par la combinaison de la première bande lumineuse, de la deuxième bande lumineuse et de la troisième bande lumineuse.

Dans ce cas particulier de réalisation, les dispositifs optiques primaires peuvent paralléliser plus ou moins et de manière différentes les rayons des différentes sources lumineuses.

La première bande lumineuse génère sur l'écran une première bande 35 qui éclaire une portion latérale gauche de la route empruntée par le véhicule. La deuxième bande lumineuse génère sur l'écran une deuxième bande 36 qui éclaire une portion centrale de la route empruntée par le véhicule. Enfin, la troisième bande lumineuse génère sur l'écran une troisième bande 37 qui éclaire une portion latérale droite de la route empruntée par le véhicule. La première bande 35 comporte la bande 38 située au dessus de l'axe horizontal 25 et à droite de l'axe vertical 34, une telle bande 38 débutant au croisement de ces deux axes par un pan 39 incliné, notamment à 15°. On note que, selon ce mode de réalisation, la première bande 35 se superpose à la deuxième bande 36. Il en va de même à l'égard de la deuxième bande 36 et de la troisième bande 37. Ce mélange de ces bandes permet d'obtenir une meilleure homogénéité du faisceau global projeté par le dispositif d'éclairage et/ou de signalisation.

La figure 5 montre en perspective une lentille torique 15 courbe. Selon cet exemple, cette lentille s'étend le long de la ligne courbe 16, formant ainsi une lentille en forme d'arc de cercle. Une telle lentille torique 15 est transparente, fabriquée à partir d'un matériau comme le verre, le polyméthacrylate de méthyle ou un polycarbonate transparent.

La lentille torique est délimitée latéralement par une première extrémité 40 et par une deuxième extrémité 41. Entre ces deux extrémités, c'est-à-dire longitudinalement le long de la ligne 16, une trouve d'une part une paroi d'entrée 42 par laquelle les bandes lumineuses entrent dans la lentille et d'autre part, une paroi de sortie 43 par laquelle le faisceau lumineux résultant sort.

Sur la figure 6, on constate que la paroi d'entrée 42 présente une section convexe, alors que la paroi de sortie 43 prend une forme concave en section, lorsque ces deux parois sont observées à partir de la source lumineuse. Selon un exemple de réalisation non représenté, la section convexe et la section concave s'étendent le long d'un rayon identique. Selon un autre exemple représenté sur la figure 6, la section convexe de la paroi d'entrée 42 et la section concave de la paroi de sortie 43 sont formées à partir d'un rayon différent, l'arc de cercle dans lequel s'inscrit la section convexe étant de diamètre supérieur à l'arc de cercle suivi par la section concave.

La figure 7 est une vue en perspective filaire d'une variante de réalisation du dispositif optique primaire 3 utilisé dans l'un ou plusieurs couples des variantes du dispositif d'éclairage et/ou de signalisation 1 représentées aux figures 1 et 3, variante dans laquelle les rayons lumineux issus sont sensiblement parallèles en projection sur deux plans orthogonaux.

Ce dispositif optique primaire 3 est par exemple un collimateur. Il est réalisé sous la forme d'un élément transparent traversé par les rayons lumineux générés par la source de lumière associée. Ce dispositif optique primaire 3 est délimité par une face sphérique par laquelle les rayons lumineux entrent dans le dispositif optique primaire 3. A l'opposé de la face sphérique par rapport à un corps de ce dispositif, on trouve une face plate 45 par laquelle les rayons lumineux sortent ici parallélisés en projection sur deux plans orthogonaux, de manière à former la bande lumineuse.

La paroi sphérique 44 et la paroi plate 45 sont jointes l'une à l'autre par une paroi périphérique 46 qui présente une section parabolique, poursuivie par un flanc 47, qui présente une section courbe.

Sur la figure 8, on constate que l'élément transparent constitutif du dispositif optique primaire 3 comporte une cavité 48 dans laquelle se loge la source lumineuse. Cette cavité 48 est donc ouverte vers la source lumineuse et elle est délimitée par le flanc 47 ainsi que par la paroi sphérique 44.

On notera que le point référencé représente le foyer du dispositif optique primaire 3. La paroi périphérique 46 et la paroi sphérique 44 comprennent chacun un foyer confondu avec le foyer du dispositif optique primaire 3. La section du flanc 47 est quant à elle formée par un arc de cercle de centre confondu avec le dispositif optique primaire 3.

Quelque soit la variante du dispositif d'éclairage et/ou de signalisation 1 décrite ci-dessus, celui-ci est particulièrement adapté pour être intégré dans un projecteur avant de véhicule automobile.

Le dispositif d'éclairage et/ou de signalisation 1 se combine avec le dispositif de commande des sources lumineuses pour former un système d'éclairage pour véhicule automobile, un tel système pouvant être rendu solidaire d'un projecteur avant du véhicule. Le dispositif de commande est configuré pour piloter indépendamment l'allumage et/ou l'extinction de l'une ou l'autre des sources lumineuses constitutives du dispositif d'éclairage et/ou de signalisation selon l'invention, notamment pour réaliser la fonction ADB.

## Revendications

1. Dispositif d'éclairage et/ou de signalisation (1), comprenant au moins deux couples (4, 5) chacun formé par au moins une source lumineuse (2) génératrice de rayons lumineux (7) associée à un dispositif optique primaire (3) traversé par les rayons lumineux (7), un premier couple (4) étant agencé pour générer un premier faisceau de rayons lumineux (9), sensiblement parallèles en projection orthogonale au moins sur un premier plan, à partir des rayons lumineux (7) émis par la source lumineuse (2) du premier couple (4), alors qu'un deuxième couple est agencé pour générer un deuxième faisceau de rayons lumineux (10), sensiblement parallèles en projection orthogonale au moins sur ledit premier plan, à partir des rayons lumineux émis par la source lumineuse (2) du deuxième couple (5), ledit dispositif d'éclairage et/ou de signalisation (1) comprenant un dispositif optique secondaire (14) traversé par les faisceaux de rayons lumineux (9, 10), **caractérisé en ce que** le dispositif optique secondaire (14) prend la forme d'une lentille torique (15).

2. Dispositif selon la revendication 1, dans lequel au moins l'un des premier et/ou deuxième faisceaux de rayons lumineux (9, 10) prend la forme d'une bande lumineuse définie par une longueur et une largeur, la lentille torique (15) étant formée par une lentille qui s'étend le long d'une ligne (16) perpendiculaire à la longueur de la bande lumineuse.

3. Dispositif selon la revendication 2, dans lequel la ligne (16) est rectiligne.

4. Dispositif selon la revendication 2, dans lequel la ligne (16) est courbe.

5. Dispositif selon l'une quelconque des revendications précédentes, dans lequel la lentille torique (15) comprend une paroi d'entrée (42) de la bande lumineuse de section convexe et une paroi de sortie (43) de la bande lumineuse de section concave, vu de la source lumineuse (2).

6. Dispositif selon l'une quelconque des revendications précédentes, dans lequel le dispositif optique primaire (3) d'au moins un couple (4, 5), et avantageusement de tous les couples, comprend une cavité (48) dans laquelle se loge la source lumineuse (2).

7. Dispositif selon la revendication 6, dans lequel le dispositif optique primaire (3) d'au moins un couple (4, 5), et avantageusement de tous les couples, est un élément transparent au moins délimité par une face sphérique (44) d'entrée des rayons lumineux (7) et par une face plate (45) de sortie du faisceau de rayons lumineux.

8. Dispositif selon la revendication 7, dans lequel l'élément transparent est délimité par une paroi périphérique (46) parabolique et par un flanc (47) courbe interposé entre la paroi périphérique (46) et la face d'entrée (44), ledit flanc (47) et ladite face d'entrée (44) bordant la cavité (48).

9. Dispositif selon l'une quelconque des revendications précédentes, dans lequel le dispositif optique primaire (3) est un collimateur.

10. Dispositif selon l'une quelconque des revendications précédentes, dans lequel est prévu au moins un dispositif correcteur (17) d'au moins un faisceau de rayons lumineux (9, 10), et avantageusement de toutes les faisceaux de rayons lumineux, interposé entre l'un des dispositifs optiques primaires (3) et le dispositif optique secondaire (14), ledit dispositif correcteur (17) étant agencé pour délimiter une bande lumineuse à partir du faisceau de rayons lumineux (9, 10).

11. Dispositif selon la revendication 10, dans lequel le dispositif correcteur (17) comporte au moins une plieuse réfléchissante (30) configurée pour couper un bord supérieur d'au moins l'un des faisceaux de rayons lumineux (9, 10), et avantageusement de tous les faisceaux de rayons lumineux.

12. Dispositif selon les revendications 10 ou 11, dans lequel le dispositif correcteur (17) comporte un cache (18) muni d'une fente (19) agencée pour couper au moins un bord d'au moins l'un des faisceaux de rayons lumineux (9, 10), et avantageusement de tous les faisceaux de rayons lumineux (9, 10).

13. Dispositif selon l'une quelconque des revendications précédentes, dans lequel la source lumineuse du premier et/ou du deuxième couple est ponctuelle, notamment formé par une diode électroluminescente.

14. Système d'éclairage comprenant un dispositif d'éclairage et/ou de signalisation (1) selon l'une quelconque des revendications précédentes et un dispositif de commande des sources lumineuses (2) apte à contrôler indépendamment l'allumage et/ou l'extinction de la source lumineuse du premier couple (4) par rapport à la source lumineuse du deuxième couple (5).

15. Projecteur pour véhicule automobile comprenant un dispositif d'éclairage et/ou de signalisation (1) selon l'une quelconque des revendications 1 à 13, ou un système d'éclairage selon la revendication précédente.
